# EUROPÄISCHE PATENTSCHRIFT

(11) **EP 3 472 415 B1**
(45) Veröffentlichungstag und Bekanntmachung des Hinweises auf die Patenterteilung: **05.07.2023**
(21) Anmeldenummer: 17718823.2
(22) Anmeldetag: 05.04.2017
(51) Int. Cl.: E05D 5/02, E05D 5/04

(54) **SCHARNIERSYSTEM**
HINGE SYSTEM
SYSTÈME DE CHARNIÈRE

(30) Priorität: 17.06.2016 DE 202016003803 U
(43) Veröffentlichungstag der Anmeldung: 24.04.2019
(73) Patentinhaber: Dieter Ramsauer Patentverwertung GmbH & Co. KG, 58256 Ennepetal (DE)
(72) Erfinder: RAMSAUER, Dieter, 58332 Schwelm (DE)
(74) Vertreter: Cohausz & Florack
(86) Internationale Anmeldenummer: PCT/EP2017/000415
(87) Internationale Veröffentlichungsnummer: WO 2017/215774

(56) Entgegenhaltungen:
- EP-A1- 0 466 289
- EP-A1- 1 001 124
- WO-A1-2013/005055
- DE-A1- 4 103 842
- DE-U1- 29 710 853

## Beschreibung

Die Erfindung betrifft ein Scharniersystem, mit zumindest einem ersten, eine einzige Bohrung aufweisenden Scharnierlappen, geeignet zur Befestigung in einem langgestreckten Durchbruch oder in einer Reihe angeordneter Durchbrüchen in einer dünnen Wand, wie Türblatt oder Türrahmen eines Blechschrankes oder Gehäuses, wobei der erste Scharnierlappen auf der einen Seite der dünnen Wand auf den Rändern des Durchbruchs oder der Reihe von Durchbrüchen zu liegen kommt, und mit einer Platte, die auf der anderen Seite der dünnen Wand auf den Rändern des Durchbruchs oder der Durchbrüche zu liegen kommt, und mit einer Schraubverbindung, die die beiden auf den Randflächen aufliegenden Flächen zueinander presst, wobei im Bereich des Durchbruchs oder der Durchbrüche von dem ersten Scharnierlappen oder der Platte erste Vorsprünge ausgehen, die in den Durchbruch oder die Durchbrüche hinein- oder hindurchreichen, wobei von der Platte oder dem ersten Scharnierlappen Rücksprünge zur Aufnahme der ersten Vorsprünge gebildet werden, wobei die ersten Vorsprünge von den Flächen der Lochleibung des Durchbruchs oder der Durchbrüche geführt werden, wobei die Gewindebohrung für das freie Ende der Schraube durch einen mit Bohrung versehenen zweiten Vorsprung geführt ist, wobei der zweite Vorsprung an dem ersten Scharnierlappen oder der Platte vorgesehen ist, und wobei das Scharnier einen zweiten Scharnierlappen umfasst, der mit dem ersten Scharnierlappen mittels eines Scharnierstiftes schwenkbar verbunden ist.

### Stand der Technik

EP0 466 289 A1 offenbart ein solches Scharniersystem. Ein ähnliches Scharniersystem ist auch aus dem Prospektblatt 4-247 Scharnier Pr01 180°, veröffentlicht von der DIRAK GmbH, Königsfelder Str. 1, 58256 Ennepetal, bereits bekannt. Die Befestigung mit einer Schraube hat den Vorteil der Vereinfachung des Montagevorganges, erfordert aber eine Drehsicherung, die sonst durch eine zweite Befestigungsschraube verwirklicht wird, wie beispielsweise gemäß dem Prospektblatt 4-271 Scharnier, justierbar Pr01 270°. Um die Befestigung der Scharnierlappen an dem Türblatt oder dem Türrahmen zu gewährleisten ist es üblich, das Scharnier mit jeweils zwei eingegossenen Gewindestiften zu versehen, was teuer ist.

### Aufgabe der Erfindung

Aufgabe der Erfindung ist es, die notwendige Drehsicherheit ohne die Anordnung einer zweiten Schraube zu erreichen. Gleichzeitig soll eine ausreichende Stabilität gewährleistet sein, so dass eine einzige Schraube ausreicht, eine sichere und preiswerte Befestigung zu gewährleisten, sei es von innen oder von außen.

### Lösungen der Aufgabe

Gelöst wird die Aufgabe der Erfindung dadurch, dass die Bohrung für das Kopfende der Schraube durch den Kegel der Aufnahme für einen Kegelsenkkopf geführt ist, dass die Gewindebohrung für das freie Ende der Schraube in dem als Rohrstück ausgebildeten zweiten Vorsprung angebracht ist, der durch optional abfallende Zwischenwände verstärkt ist, und dass der zweite Vorsprung für die Schraube ein Schraubgewinde enthält.

Dadurch wird erreicht, dass der Bereich der Bohrung für die Schraube verstärkt ist, so dass größere Stabilität erreicht wird, und außerdem wird bereits eine Drehsicherung erreicht, da der Durchbruch nicht rund ist, sondern langgestreckt oder aus in einer Reihe angeordneten Öffnungen besteht.

Gemäß einer Weiterbildung der Erfindung, besitzt das Scharniersystem einen zweiten Lappen, der mit dem ersten Lappen mittels einer Scharnierstiftanordnung schwenkbar verbunden ist und ebenfalls nur eine Schraube benötigt.

Gemäß der Erfindung ist das Scharniersystem dadurch gekennzeichnet, dass die Bohrung für das Kopfende der Schraube durch den Kegel der Aufnahme für einen Kegelsenkkopf geführt ist.

Die Bohrung für das Ende der Schraube ist in einem Rohrstück angebracht, das durch optional abfallende Zwischenwände verstärkt ist.

Die mit den Flächen der Ränder aufliegenden Flächen können Rillen für Ringdichtungen aufweisen.

Die übrigen Vorsprünge können Brücken zwischen den beiden Längskanten der Durchbrüche liefern.

Die Seitenflächen der Vorsprünge können wiederum Nuten für eine O-Ring-Dichtung bilden.

Zur Erlangung axialer Verstellbarkeit ist es günstig, wenn die Öffnungen oder die Reihe von Öffnungen, eine axiale Verschiebung der in sie hinein oder hindurch ragenden Vorsprünge der Platte oder der Lappen erlauben.

Das Scharniersystem kann auch dadurch gekennzeichnet sein, dass der zweite Scharnierlappen analog oder komplementär aufgebaut ist wie der erste Scharnierlappen.

Außerdem ist denkbar, dass die eine Schraube mit ihrem Kopf auf der Innenseite oder der Außenseite der Tür angeordnet ist.

Die an den Enden der Längserstreckung der Rechteckdurchbrüche angeordneten Vorsprünge bzw. Rücksprünge können einen Abstand zur schmalen Rechteckkante aufweisen, zur axialen Einstellung (axial in Richtung der längeren Seite des Rechtecks bzw. der Reihe von Durchbrüchen).

Zur Erlangung axialer und radialer Verstellbarkeit kann der eine Lappen eine radiale Ausrichtung des Rechtecks und der andere Lappen eine axiale Ausrichtung besitzen.

### Beschreibung der Figuren

Die Erfindung und weitere Offenbarungen werden nachfolgend anhand von Ausführungsbeispielen näher erläutert, die in den Zeichnungen dargestellt sind.

Es zeigt:
- Fig. 1A: in einer Draufsicht von außen ein an einem Schrank montiertes Scharnier, gemäß einer ersten, nicht erfindungsgemäßen Ausführungsform, in montierter, perspektivischer Darstellung,
- Fig. 1B: eine rückwärtige Ansicht auf das Scharnier der Fig. 1A,
- Fig. 1C: eine auseinander gezogene Darstellung des Scharniers gemäß Fig. 1A;
- Fig. 2A: eine andere, nicht erfindungsgemäße Ausführungsform des Scharniers in auseinander gezogener Darstellung,
- Fig. 2B: das Scharnier der Fig. 2A in einer Schnittansicht zur Darstellung der Anwendung einer O-Ringdichtung,
- Fig. 2C: eine ähnliche Ausführungsform mit geänderter Führung für einen Dichtungsring,
- Fig. 2D: das Scharnier in demontierter Stellung, aufgeklappt,
- Fig. 2E: eine Schnittansicht entlang der Auflageebene des einen Scharnierteils,
- Fig. 2F: eine axiale Schnittansicht durch die eine Befestigungsmöglichkeit mittels Senkkopfschraube,
- Fig. 2G: eine ähnliche Darstellung gemäß Fig. 2F, doch mit eingelegter O-Ringdichtung,
- Fig. 2H: eine Schnittansicht entlang der Auflageebene der weiteren Ausführungsform,
- Fig. 2I: eine axiale Schnittansicht zur Verdeutlichung der Verstellbarkeit in axialer Richtung,
- Fig. 2J: die Ausführungsform gemäß Fig. 2I, jedoch mit O-Ringdichtung;
- Fig. 3A: eine Ausführungsform des erfindungsgemäßen Scharniers in auseinander gezogener Darstellung,
- Fig. 3B: eine Schnittdarstellung entlang der Auflagefläche des mit Vorsprüngen versehenen Lappens;
- Fig. 3C: eine Darstellung des aufgeklappten nicht montierten Scharniers,
- Fig. 3D: eine axiale Schnittansicht durch das erfindungsgemäße Scharnier, des einen Lappens
- Fig. 3E: eine entsprechende Darstellung des anderen Lappens;
- Fig. 4A: eine weitere Ausführungsform des erfindungsgemäßen Scharniers in auseinander gezogener Darstellung,
- Fig. 4B: eine Darstellung des demontierten Scharniers in aufgeklappter Stellung,
- Fig. 4C: eine axiale Darstellung des Schnittes durch den einen Lappen,
- Fig. 4D: eine entsprechende Darstellung durch den anderen Lappen; und
- Fig. 5A: eine Anwendung eines Scharniers mit der Möglichkeit der Einstellung in zwei Dimensionen.

### Besonders günstige Anwendungen der Erfindung und der weiteren Offenbarungen

Die Ausführungsformen der Fig. 1A bis 1C, 2A bis 2J und 5A fallen nicht unter den unmittelbaren Wortlaut der Ansprüche, werden aber als das Verständnis der Erfindung erleichternd angesehen.

Die Fig. 1A zeigt ein Scharniersystem 10 von schräg außen, bestehend aus einem eine Bohrung 12 aufweisenden Scharnierlappen 14, welches Scharniersystem geeignet ist zur Befestigung in einer langgestreckten Öffnung 16, siehe die auseinander gezogene Darstellung des Scharniers gemäß Fig. 1C, oder alternativ in mehreren in einer Reihe angeordneten Öffnungen, siehe Bezugszahlen 316, 315, 317 in Fig. 3A, Bezugszahlen 416, 415, 417 in Fig. 4A und Bezugszahlen 517, 516 in der Fig. 5A. Die Öffnung 16 in der dünnen Wand 20 hat Randflächen 24, auf denen die Scharnierlappen des Scharniers 10 zu liegen kommen. Mit einer Schraubverbindung 26 bzw. 28 werden die beiden auf den Randflächen 24 aufliegenden Halteflächen 30, 32 aufeinander gepresst, wobei im Bereich des Durchbruches 16 bzw. 18 von dem Scharnierlappen 14, 34 oder der Platte 30, 32 Vorsprünge 34, 36, 38 ausgehen, die in die Durchbrüche 16 hinein oder hindurch reichen, wobei von der Platte oder dem Scharnierlappen 14, 32 Rücksprünge 40, 42, 44 zur Aufnahme der Vorsprünge 34, 36, 38 gebildet werden, wobei die Vorsprünge von den Flächen 48 der Lochleibung 48 der Durchbrüche 16, 18 geführt werden. Insbesondere wird die Bohrung 50 über das freie Ende der Schraube 26 durch einen Vorsprung 36 geführt.

Die Ausführungsform der Fig. 1A bis 1C umfasst noch einen zweiten Lappen 34, der mit dem ersten Lappen 14 mittels eines Scharnierstiftes 54 gelenkig verbunden ist.

Die Bohrung 12 für das Kopfende 56 der Schraube 26 ist durch den Kegel der Aufnahme für einen Kegelsenkkopf geführt.

Erfindungsgemäß ist die mit Gewinde versehene Bohrung für das freie Ende der Schraube in einem Rohrstück angebracht, siehe Fig. 3E, die durch optional abfallende Zwischenwände 353 verstärkt sind, siehe Fig. 3A bis 3E. Das Rohrstück enthält also ein Schraubgewinde.

Ebenso enthält der Vorsprung 36 eine Bohrung 50 mit Gewinde, siehe Figur 1C.

Wie die Fig. 1C sowie die Fig. 2E und 2H, und wie ebenfalls die Fig. 2A erkennen lassen, bilden die übrigen Vorsprünge, z.B. 234, Fig. 2E Brücken 69, 70 zwischen den beiden Längskanten 248 des Durchbruchs 218.

Fig. 2E, 2F und 2G zeigen, dass auch die Seitenflächen der Vorsprünge 69, 70, 276 Nuten 264 für eine O-Ringdichtung 266 bilden.

Zur Erlangung axialer Verstellbarkeit erlauben die Rechteckdurchbrüche eine axiale Verschiebung der Platte 260 und damit der Vorsprünge der Platte bezüglich der Scharnierlappen, siehe Bezugszahlen 62, 362.

Das Scharniersystem kann so aufgebaut werden, dass der zweite Scharnierlappen 34 analog oder komplementär aufgebaut ist wie der erste Scharnierlappen 14.

Fig. 1A, 1C und 2A zeigen z. B. komplementäre Scharnierlappen 14, 34, 214, 334, während z. B. Fig. 3A eine analoge Anordnung zeigt.

Fig. 4A zeigt ebenfalls eine komplementäre Anordnung bei der jedoch die Anordnung der Schrauben 426 für die beiden Lappen analog angeordnet sind.

Der axialen Einstellbarkeit dient es, wenn die an den Enden der Längserstreckung der Rechteckdurchbrüche angeordneten Vorsprünge 334, 338 bzw. Rücksprünge 340, 342 einen Abstand 362 zur jeweiligen schmalen Rechteckkante aufweisen.

Zur Erlangung axialer und radialer Verstellbarkeit ist es günstig, wenn der eine Lappen eine radiale Ausrichtung der Längserstreckung des Rechteckdurchbruchs und der andere Lappen eine axiale Ausrichtung besitzen.

Der vorstehende Gewindeansatz der Befestigungsschraube ist eckig oder rechteckig gestaltet und dringt bei dickeren Türblechen zum Verdrehschutz in die hinten montierte Brücke ein, auch wenn die vorstehenden äußeren Ansätze kürzer sind und die innere Brücke nicht erfassen.

### Gewerbliche Anwendbarkeit

Die Erfindung ist im Schaltschrankbau gewerblich anwendbar.

### Bezugszeichenliste

- 10, 110, 210, 310, 410, 510: Scharniersystem
- 12, 112, 212, 312, 412, 512: Bohrung
- 14, 114, 214, 414, 514: Scharnierlappen(erster mit Durchgangsbohrung)
- 315: Öffnung
- 16, 216, 316, 416, 516: Öffnung
- 517: Öffnung
- 18, 218, 318, 418, 518: Öffnung
- 20, 220, 320, 420: Dünne Wand, Türblatt
- 22, 222, 322, 422: Dünne Wand, Türrahmen
- 24, 224: Randfläche
- 26, 226, 426: Schraubverbindung, Ende der Schraube, Schraube
- 28, 228, 428: Schraubverbindung
- 30: Haltefläche
- 32: Haltefläche
- 34, 234, 434: Scharnierlappen (zweiter) (mit Gewindebohrung)
- 235: Vorsprung
- 36,236: Vorsprung
- 237, 337, 437, 537: Vorsprung
- 38,438: Vorsprung
- 239: Vorsprung
- 40,440: Vorsprung
- 241: Rücksprung
- 42,442: Rücksprung
- 243: Rücksprung
- 44: Rücksprung
- 245: Rücksprung
- 46: Rücksprung
- 48, 248: Lochlaibung, Kanten
- 50,250: Bohrung
- 51, 451: Rohrstück
- 52: Freies Ende
- 353: Zwischenwand
- 54, 254, 454: Scharnierstift
- 355,455: Zwischenwand
- 56: Kopfende
- 58, 258, 458: Halteplatte (mit Durchgangsbohrung)
- 60, 260, 460: Halteplatte (mit Gewindebohrung)
- 261: Halteplatte
- 62, 362: Durchbruchverlängerung, Spiel
- 63 ,363: Durchbruchverlängerung, Spiel
- 264: Rille
- 265: Rille
- 66, 266: Ringdichtung
- 267: Ringdichtung
- 68: Gewinde
- 69: Brücke
- 70: Brücke

## Patentansprüche

1. Scharniersystem (310, 410), mit zumindest einem ersten, eine einzige Bohrung aufweisenden Scharnierlappen (414), geeignet zur Befestigung in einem langgestreckten Durchbruch (316) oder in einer Reihe angeordneter Durchbrüche (315, 316, 317; 415, 416, 417) in einer dünnen Wand, wie Türblatt (320, 420) oder Türrahmen (322, 422) eines Blechschrankes oder Gehäuses, wobei der erste Scharnierlappen (414) auf der einen Seite der dünnen Wand auf den Rändern des Durchbruchs (316) oder der Reihe von Durchbrüchen (315, 316, 317; 415, 416, 417) zu liegen kommt, und mit einer Platte (458, 460), die auf der anderen Seite der dünnen Wand auf den Rändern des Durchbruchs (316) oder der Durchbrüche (315, 316, 317; 415, 416, 417) zu liegen kommt, und mit einer Schraubverbindung, die die beiden auf den Randflächen aufliegenden Flächen zueinander presst, wobei im Bereich des Durchbruchs oder der Durchbrüche von dem ersten Scharnierlappen (414) oder der Platte (458, 460) erste Vorsprünge ausgehen, die in den Durchbruch oder die Durchbrüche hinein- oder hindurchreichen, wobei von der Platte (458, 460) oder dem ersten Scharnierlappen (414) Rücksprünge (340, 342; 440, 442) zur Aufnahme der ersten Vorsprünge gebildet werden, wobei die ersten Vorsprünge von den Flächen der Lochleibung des Durchbruchs oder der Durchbrüche geführt werden,
und wobei das Scharnier einen zweiten Scharnierlappen (434) umfasst, der mit dem ersten Scharnierlappen (414) mittels eines Scharnierstiftes (354; 454) schwenkbar verbunden ist,
**dadurch gekennzeichnet, dass**
eine Gewindebohrung für das freie Ende der Schraube (426) der Schraubverbindung durch einen mit Bohrung versehenen zweiten Vorsprung geführt ist, wobei der zweite Vorsprung an dem ersten Scharnierlappen oder der Platte vorgesehen ist, dass die Bohrung für das Kopfende der Schraube (426) durch den Kegel der Aufnahme für einen Kegelsenkkopf geführt ist, dass die Gewindebohrung für das freie Ende der Schraube in dem als Rohrstück (350, 351; 450, 451) ausgebildeten zweiten Vorsprung angebracht ist, der durch optional abfallende Zwischenwände (353, 453) verstärkt ist, und dass der zweite Vorsprung für die Schraube (426) ein Schraubgewinde enthält.

2. Scharniersystem nach Anspruch 1, **dadurch gekennzeichnet, dass** die Seitenflächen der ersten Vorsprünge Nuten für eine O-Ringdichtung bilden.

3. Scharniersystem nach Anspruch 1, **dadurch gekennzeichnet, dass** der zweite Scharnierlappen analog oder komplementär aufgebaut ist wie der erste Scharnierlappen.

4. Scharniersystem nach Anspruch 1 oder Anspruch 2, **dadurch gekennzeichnet, dass** die eine Schraube mit ihrem Kopf auf der Innenseite oder der Außenseite der Tür angeordnet ist.

## Claims

1. Hinge system (310, 410), comprising at least one first hinge leaf (414), which has a single bore and is suitable for fastening in an elongated breakthrough (316) or in breakthroughs (315, 316, 317; 415, 416, 417), which are arranged in series, in a thin wall, such as a door leaf (320, 420) or door frame (322, 422) of a metal cabinet or housing, wherein the first hinge leaf (414) lies on one side of the thin wall on the edges of the breakthrough (316) or the series of breakthroughs (315, 316, 317; 415, 416, 417), and with a plate (458, 460) that lies on the other side of the thin wall on the edges of the breakthrough (316) or the breakthroughs (315, 316, 317; 415, 416, 417) and with a screw connection which presses the two surfaces resting on the edge surfaces against one another, wherein in the region of the breakthrough or the breakthroughs, first projections emerge from the first hinge leaf (414) or the plate (458, 460), said projections extending into or through the breakthrough or the breakthroughs, wherein recesses (340, 342; 440, 442) are formed in the plate (458, 460) or the first hinge leaf (414) for receiving the first projections, wherein the first projections are guided by the surfaces of the inner edges of the breakthrough or the breakthroughs, and wherein the hinge comprises a second hinge leaf (434), which is pivotably connected to the first hinge leaf (414) by means of a hinge pin (354; 454), **characterised in that** a threaded bore for the free end of the screw (426) of the screw connection is guided through a second projection provided with a bore, wherein the second projection is provided on the first hinge leaf or the plate, **in that** the bore for the head end of the screw (426) is guided through the cone of the receptacle for a countersunk head, **in that** the threaded bore for the free end of the screw is guided in the second projection formed as tubular section (350, 351; 450, 451), which is reinforced by optionally sloping partition walls (353, 453), and **in that** the second projection for the screw (426) contains a screw thread.

2. Hinge system according to claim 1, **characterised in that** the side surfaces of the first projections form grooves for an O-ring seal.

3. Hinge system according to claim 1, **characterised in that** the second hinge leaf is analogous or complementary in structure to the first hinge leaf.

4. Hinge system according to claim 1 or claim 2, **characterised in that** the one screw is arranged with its head on the inner side or the outer side of the door.

## Revendications

1. Système de charnière (310, 410), comportant au moins une première patte de charnière (414) présentant un seul trou, adapté pour être fixé dans dans un évidement oblong (316) ou dans une rangée d'évidements (315, 316, 317 ; 415, 416, 417) alignés dans une paroi mince, comme un battant de porte (320, 420) ou un cadre de porte (322, 422) d'une armoire métallique ou d'un boîtier, la première patte de charnière (414) venant reposer sur la face de la paroi mince sur les bords de l'évidement (316) ou de la rangée d'évidements (315, 316, 317 ; 415, 416, 417), et comportant une plaque (458, 460) venant reposer sur l'autre face de la paroi mince sur les bords de l'évidement (316) ou des évidements (315, 316, 317 ; 415, 416, 417) ainsi qu'un assemblage à vis qui comprime l'une contre l'autre les deux surfaces situées sur les surfaces marginales, des parties saillantes émergeant de la patte de charnière (414) ou de la plaque (458, 460) dans la zone de l'évidement ou des évidements, lesdites parties saillantes entrant dans l'évidement ou les évidements ou le ou les traversant, des parties en retrait (340, 342 ; 440, 442) étant formées par la plaque (458, 460) ou la première patte de charnière (414) pour loger les premières parties saillantes, lesdites premières parties saillantes étant guidées par les surfaces de la paroi de l'évidement ou des évidements, la charnière comprenant une deuxième patte de charnière (434) étant reliée de manière pivotante avec la première patte de charnière (414) au moyen d'un axe de charnière (354 ; 454), **caractérisé en ce qu'**un trou fileté pour l'extrémité libre de la vis (426) de l'assemblage à vis est guidé par une deuxième partie saillante munie d'un trou, la deuxième partie saillante étant prévue sur la première patte de charnière ou sur la plaque, **en ce que** le trou pour l'extrémité de tête de la vis (426) est guidé à travers le cône du logement pour une tête fraisée conique, **en ce que** le trou fileté pour l'extrémité libre de la vis est prévu dans la deuxième partie saillante conçue comme pièce tubulaire (350, 351 ; 450, 451) qui est renforcée par des parois intermédiaires (353, 453), au choix en pente, et que la deuxième partie saillante pour la vis (426) comporte un filetage de vis.

2. Système de charnière selon la revendication 1, **caractérisé en ce que** les surfaces latérales des premières parties saillantes forment des rainures pour un joint d'étanchéité torique.

3. Système de charnière selon la revendication 1, **caractérisé en ce que** la deuxième patte de charnière est conçue de manière analogue ou complémentaire à la première patte de charnière.

4. Système de charnière selon la revendication 1 ou la revendication 2, **caractérisé en ce qu'**une vis avec sa tête est agencée sur le côté intérieur ou extérieur de la porte.
